# EUROPÄISCHE PATENTSCHRIFT

(11) **EP 0 523 264 B1**
(45) Veröffentlichungstag und Bekanntmachung des Hinweises auf die Patenterteilung: **06.10.1993**
(21) Anmeldenummer: 91111953.5
(22) Anmeldetag: 17.07.1991
(51) Int. Cl.: B31F 1/28

(54) **Vorrichtung zur Herstellung von einseitiger Wellpappe**
Device for making single-faces corrugated paper
Dispositif pour la fabrication des cartons ondulés simple face

(43) Veröffentlichungstag der Anmeldung: 20.01.1993
(73) Patentinhaber: BHS-Bayerische Berg-, Hütten- und Salzwerke Aktiengesellschaft, 80335 München (DE)
(72) Erfinder: Mosburger,Hans Ing., W-8481 Weiherhammer (DE)
(74) Vertreter: Eder, Eugen, Dipl.-Ing.

(56) Entgegenhaltungen:
- DE-A- 3 437 190
- DE-U- 8 909 841
- FR-A- 889 394
- FR-A- 1 467 195

## Beschreibung

Die Erfindung betrifft eine Vorrichtung zur Herstellung von einseitiger Wellpappe mit den Merkmalen des Oberbegriffes der Patentansprüche 1, 2, 3 oder 6.

Bei einer bekannten Vorrichtung nach der FR-PS 1 467 195 ist es bekannt, beiderseits der Leimauftragswalze Druckkammern vorzusehen, mittels derer die gewellte Papierbahn bereichsweise an die zugehörige Riffelwalze angedrückt wird. Die Druckkammern sind gegenüber der zugehörigen Riffelwalze schwer abzudichten. Hierbei wird der dosierte Leimauftrag auf den ablaufenden Papierbahnkämmen durch die aus der Druckkammer austretende Luftströmung beeinträchtigt.

Aus der DE-OS 34 37 190 ist es bekannt, die einen Ränder der beiderseits der Leimauftragswalze ausgebildeten Druckkammern gegenüber der einen Riffelwalze bzw. der Anpreßwalze abzudichten. Die anderen Ränder dieser Druckkammern sind gegenüber der zur Leimübertragsstelle zulaufenden, wie auch davon ablaufenden Fläche der Leimauftragswalze abgedichtet. Die mit der Leimauftragswalze zusammenarbeitende Riffelwalze ist mit beabstandeten Ringnuten versehen, die den Aufbau eines Differenzdruckes zur Einrichtung auf die gewellte Bahn ermöglichen. Die Leimauftragswalze ist mit Längsrillen versehen. Die Umfangsteilung entspricht der Zahnteilung der zugehörigen Riffelwalze. Der zu übertragende Leim wird auch von den Rillentälern der Leimauftragswalze aufgenommen. Die Abdichtungen der Druckkammern schleifen an den Rillenscheiteln. Sie entfernen den dort befindlichen Leim. Der dosierte Leimübertrag wird durch die Abdichtungen der Druckkammern nicht wesentlich beeinträchtigt, jedoch ist die Ausbildung von Längsrillen an der Leimauftragswalze und der synchrone Lauf der Leimauftragswalze mit zugehöriger Riffelwalze aufwendig. Außerdem sind für unterschiedliche Arbeitsgeschwindigkeiten andere Längsrillen, damit andere Leimauftragswalzen, erforderlich. Zudem werden Leimteilchen bei hoher Arbeitsgeschwindigkeit beim Leimübertrag auf die Riffelwalze abgeschleudert. Ein dosierter Leimübertrag wird gestört.

Aus der DE-PS 29 35 677 ist es bekannt, das Leimwerk durch eine einzige Druckkammer zu umschließen, welche an eine Überdruckquelle angeschlossen ist. Die Ränder dieser Druckkammer sind gegenüber der Anpreßwalze bzw. der die Papierbahn mit wellenden Riffelwalze über Dichtelemente abgedichtet. Die die gewellte Bahn mitnehmende Riffelwalze ist mit mehreren im Abstand voneinander angeordneten Ringnuten versehen. Über diese Ringnuten wird die Innenseite der gewellten Bahn mit dem Außendruck in Verbindung gesetzt. Die Bereiche der gewellten Bahn zwischen Leimauftragswalze und Riffelwalze bzw. Anpreßwalze sind mit gleichem Druck beaufschlagt. Dies ist für die Güte des Leimauftrages nachteilig. Es besteht beim Übertragungsvorgang des Leimes bei hoher Arbeitsgeschwindigkeit die Gefahr, daß eine große Zahl von Leimtröpfchen abgeschleudert werden. Zudem kann bei Verwendung einer einzigen Druckkammer das Leimwerk nur über Zugangsöffnungen in der Kammer gewartet werden. Die Wartungsarbeit ist umständlich.

Der Erfindung liegt die Aufgabe zugrunde, die bekannte Vorrichtung nach der DE-OS 34 37 190 so weiterzubilden, daß die Vorrichtung bei Verbesserung des dosierten Leimübertrages vereinfacht wird. Die Gefahr von Leimverschmutzungen soll vermindert werden. Zudem soll ein einfacher Zugang zum Leimwerk ermöglicht werden.

Die Erfindung löst diese Aufgabe mit den kennzeichnenden Merkmalen der Patentansprüche 1, 2, oder 3.

Die Erfindung bietet den Vorteil, daß eine verbesserte und einfachere dosierte Übertragung des Leims von der Leimauftragswalze auf die zugehörige Riffelwalze erreicht wird. Dadurch, daß die dem Leimwerk zugekehrten Räder der Druckkammern gegenüber der Rückwand der Leimwanne, der von der Leimübertragungsstelle ablaufenden Fläche der Leimauftragswalze oder gegenüber der Unterseite des Leimwerkes abgedichtet sind, wird der dosierte Leimübertrag nicht gestört, weil diese Flächen keinen Leim zur Leimübertragsstelle zuführen. Bildet man in den beiden Druckkammern nach Anspruch 6 noch unterschiedliche Drücke aus, wobei der größere Druck in der an die Anpreßwalze anschließenden Druckkammer herrscht, kann zusätzlich der dosierte Leimübertrag verbessert werden, weil ein Umherwirbeln der Leimteilchen vermindert, damit auch ein Ablagern auf Leim zur Übertragsstelle fördernden Flächen vermieden wird.

Weitere Ausgestaltungen der Erfindung ergeben sich aus den Unteransprüchen.

Die Erfindung wird nachfolgend anhand von in der Zeichnung dargestellten Ausführungsbeispielen näher erläutert. In der Zeichnung zeigen:
- Fig. 1: eine schematische Seitenansicht einer einseitigen Wellpappenmaschine;
- Fig. 2: eine geänderte Ausführungsform gegenüber Fig. 1;
- Fig. 3: eine weitere, geänderte Ausführungsform gegenüber Fig. 1;
- Fig. 4: ein Teilschnitt zur Erläuterung des Leimübertrages auf die gewellte Bahn.

Die schematisch in Fig. 1 dargestellte, einseitige Wellpappenmaschine 1 weist eine erste Riffelwalze 2 und eine damit kämmende zweite Riffelwalze 3 auf. Die Riffelwalzen 2, 3 sind in der angegebenen Pfeilrichtung angetrieben. Sie sind hohl ausgebildet, um z.B. mit Dampf beheizt zu werden.

Zwischen den Riffelwalzen 2, 3 wird eine in der angegebenen Pfeilrichtung zulaufende Papierbahn 4 gewellt. Die gewellte Bahn 5 überdeckt den etwa halben Umfangsbereich der Riffelwalze 3.

Ein Leimwerk 6 weist eine Leimauftragswalze 7 auf, die in der angegebenen pfeilrichtung rotierbar ist. Sie wird gegen die gewellte Bahn 5 auf der Riffelwalze 3 angestellt und überträgt Leim 8 auf die Scheitel der gewellten Bahn 5.

Zum Beispiel übernimmt die Leimauftragswalze 7 Leim 8 aus einem Leimbehälter 9. Der Boden 10 des Leimbehälters 9 weist eine Leimdosierwalze 11 auf, die in der angegebenen Pfeilrichtung rotierbar ist. Über den Spalt zwischen der Leimauftragswalze 7 und der Leimdosierwalze 11 wird die Stärke des Leimauftrages bestimmt. Ein Abstreifer 12 dichtet die Leimdosierwalze 11 zum Boden 10 des Leimbehälters 9 hin ab. Zugleich wird hierdurch Leim 8 von der Leimdosierwalze 11 abgestreift. Das Niveau des Leims 8 muß mindestens die Leimdosierwalze 11 übersteigen.

Das Leimwerk 6 bestehend aus der Leimauftragswalze 7, der Dosierwalze 11, dem Abstreifer 12 mit Leimbehälter 9, bildet eine Trennwand 14 für zwei Druckkammern, nämlich die untere Druckkammer 16 und die obere Druckkammer 17. Die Druckkammerwand 18 der Druckkammer 16 ist mit der Rückseite des Leimbehälters 9 verbunden. Andererseits ist die Druckkammerwand 18 über eine Dichtung 19, gegenüber der Riffelwalze 2 abgedichtet. Die Druckkammer 16 ist über einen Anschluß 20 an eine nicht dargestellte Überdruckquelle mit dem Druck P 2 angeschlossen. Vorzugsweise findet eine Luftdruckquelle Verwendung.

Die Druckkammerwand 21 der Druckkammer 17 ist ebenfalls mit der Rückwand des Leimbehälters 9 fest verbunden. Andererseits ist die Druckkammerwand 21 über eine Dichtung 22 und eine Dichtwalze 23 gegenüber einer Anpreßwalze 24 abgedichtet. Diese drückt eine in der angegebenen Pfeilrichtung zulaufende glatte Papierbahn 25 gegen die mit Leim versehene gewellte Bahn 5. Die entstehende einseitige Wellpappenbahn 26 läuft in der angegebenen Pfeilrichtung aus der einseitigen Wellpappenmaschine 1 aus.

Die Druckkammerwand 21 ist ebenfalls mit einem Anschluß 27 versehen. An diesem ist eine nicht dargestellte Überdruckquelle mit dem Überdruck P 1 angeschlossen. Vorzugsweise findet eine Luftdruckquelle Verwendung.

Die Druckkammern 16, 17 üben Drücke P 1 bzw. P 2 auf die Andruckbereiche 28, 29 der gewellten Bahn 5 aus. Dadurch wird die gewellte Bahn 5 auch bei höherer Arbeitsgeschwindigkeit der einseitigen Wellpappenmaschine sicher an die Riffelwalze 3 angedrückt.

Damit ein noch besseres Andrücken der gewellten Bahn 5 an die Riffelwalze 3 erreicht wird, ist die Riffelwalze 3 in Längsabständen mit nicht dargestellten Ringnuten versehen.

Mit diesen Ringnuten kann auch auf der der Leimauftragswalze 7 gegenüberliegenden Seite ein Unterdruckkasten oder in die Ringnuten eingreifende Saugtüllen zusammenwirken. Hierdurch wird ein Unterdruck und damit ein Sog über die Ringnuten auf die Unterseite der gewellten Bahn 5 ausgeübt.

Die Drücke P 1 und P 2 können gleich oder unterschiedlich sein. Vorzugsweise ist der Druck P 1 größer als der Druck P 2. Hierdurch wird ein Verspritzen von Leim beim Leimübertrag verringert, was noch erläutert wird.

Bei der Ausführungsform nach Fig. 2 ist lediglich geändert, daß die Druckkammerwand 21 nicht an die Rückwand des Leimbehälters 9 angeschlossen ist, sondern über eine Dichtung 30 gegenüber der Leimauftragswalze 7 abgedichtet ist. Diese Dichtung 30 kann als Rinne zur Aufnahme und Ableitung des von der Leimauftragswalze 7 abgestreiften Leims dienen.

Bei der Ausführungsform nach Fig. 3 ist die Druckkammerwand 18 bzw. 21 gegenüber der Trennwand 14 abdichtend ausgebildet. Vorzugsweise ist die Druckkammerwand 18 über eine Dichtung 31 gegenüber der Dosierwalze 11 abgedichtet.

Die Abdichtung 30, die vorzugsweise als Dichtspalt ausgebildet ist, und die Abdichtung 31 sind dabei so angeordnet, daß sie mit dem Scheitel der Leimauftragswalze 7 bzw. der Leimdosierwalze 11 zusammenarbeiten, derart, daß das Leimwerk 6 in der angegebenen Pfeilrichtung getrennt von den Druckkammern 16 bzw. 17 verschiebbar ist. Die Druckkammern 16, 17 selbst können gleichfalls in den angegebenen Pfeilrichtungen verschiebbar ausgebildet sein.

Bei der Ausführung nach Fig. 1 ist die Einheit aus Leimwerk 6 und Druckkammern 16, 17 nur zusammen in der angegebenen Pfeilrichtung verschiebbar.

Bei der Ausführung nach Fig. 2 ist die Einheit aus Leimwerk 6 und Druckkammer 16 zusammen in der angegebenen Pfeilrichtung verschiebbar.

Bei der Ausführung nach Fig. 3 kann das Leimwerk 6, sowie die Druckkammern 16, 17 unabhängig voneinander verschoben werden.

Wie aus Fig. 4 ersichtlich, ist die Riffelwalze 3 in der angegebenen Pfeilrichtung angetrieben. Sie ist mit der gewellten Papierbahn 5 belegt.

Die gegen die Riffelwalze 3 angestellte Leimauftragswalze 7 wird in der angegebenen Pfeilrichtung mit Schlupf angetrieben. Die von der Leimauftragswalze 7 mitgenommene Leimschicht 32 wird durch die ersten mit der gewellten Bahn 5 bedeckten Zähne der Riffelwalze 3 eingedrückt und infolge des Schlupfs zusammengeschoben. Die Zähne der Riffelwalze 3 schließen dabei mit der Leimauftragswalze 7 Längskammern mit dem Überdruck P 2 ein. Im Auslauf bilden sich zwischen den Zähnen der Riffelwalze 3 und der Leimauftragswalze 7 Leimbrücken 33, die schließlich unter Wirkung des höheren Druckes P 1 gegenüber dem Druck P 2 zerreißen. Infolge des durch die Druckunterschiede bedingten Eindrückens der Brücken 33 tritt eine verringerte Anzahl von abgeschleuderten Leimtropfen 34 auf.

Die unterschiedlichen Drücke P 1, P 2 in den Kammern 16, 17 können auch dadurch eingestellt werden, daß eine Druckquelle über einstellbare Drosselventile mit den Anschlüssen 20 bzw. 27 der Kammern 16, 17 verbunden ist.

## Patentansprüche

1. Vorrichtung zur Herstellung von einseitiger Wellpappe mit zwei Riffelwalzen, die eine Papierbahn wellen,
einem Leimwerk zum Auftragen von Leim auf die gewellte Papierbahn, welches eine mit einer Riffelwalze zusammenarbeitende Leimauftragswalze, ein Leimdosierelement und einen Leimbehälter einschließt,
einer Anpreßwalze, welche eine Deckbahn gegen die beleimte, gewellte Papierbahn andrückt,
zwei Druckkammern, die beiderseits der Leimauftragswalze ausgebildet und mit ihren einen Rändern gegenüber der einen Riffelwalze bzw. der Anpreßwalze abgedichtet, sowie mit ihren anderen Rändern gegenüber dem Leimwerk abgedichtet sind,
Anschlüssen für Überdruckquellen an den Druckkammern, um mittels Überdruck die gewellte Bahn an die Riffelwalze anzudrücken,
dadurch gekennzeichnet,
daß die Druckkammerwände (18, 21) beider Druckkammern (16, 17) mit der Rückwand des Leimbehälters (9) dicht verbunden sind.

2. Vorrichtung zur Herstellung von einseitiger Wellpappe mit
zwei Riffelwalzen, die eine Papierbahn wellen,
einem Leimwerk zum Auftragen von Leim auf die gewellte Papierbahn, welches eine mit einer Riffelwalze zusammenarbeitende Leimauftragswalze, ein Leimdosierelement und einen Leimbehälter einschließt,
einer Anpreßwalze, welche eine Deckbahn gegen die beleimte, gewellte Papierbahn andrückt,
zwei Druckkammern, die beiderseits der Leimauftragswalze ausgebildet und mit ihren einen Rändern gegenüber der einen Riffelwalze bzw. der Anpreßwalze abgedichtet, sowie mit ihren anderen Rändern gegenüber dem Leimwerk abgedichtet sind,
Anschlüssen für Überdruckquellen an den Druckkammern, um mittels Überdruck die gewellte Bahn an die Riffelwalze anzudrücken,
dadurch gekennzeichnet,
daß die Druckkammerwand (18) der einen gegenüber der oberen Riffelwalze (2) abgedichteten Druckkammer (16) mit der Rückwand des Leimbehälters (9) dicht verbunden ist, während die Druckkammerwand (21) der anderen Druckkammer (17) über eine Dichtung (30) mit der von der Leimübertragsstelle ablaufenden Fläche der Leimauftragswalze (7) verbunden ist.

3. Vorrichtung zur Herstellung von einseitiger Wellpappe mit
zwei Riffelwalzen, die eine Papierbahn wellen,
einem Leimwerk zum Auftragen von Leim auf die gewellte Papierbahn, welches eine mit einer Riffelwalze zusammenarbeitende Leimauftragswalze, ein Leimdosierelement und einen Leimbehälter einschließt,
einer Anpreßwalze, welche eine Deckbahn gegen die beleimte, gewellte Papierbahn andrückt,
zwei Druckkammern, die beiderseits der Leimauftragswalze ausgebildet und mit ihren einen Rändern gegenüber der einen Riffelwalze bzw. der Anpreßwalze abgedichtet, sowie mit ihren anderen Rändern gegenüber dem Leimwerk abgedichtet sind,
Anschlüssen für Überdruckquellen an den Druckkammern, um mittels Überdruck die gewellte Bahn an die Riffelwalze anzudrücken,
dadurch gekennzeichnet,
daß die Druckkammerwand (18) der einen gegenüber der oberen Riffelwalze (2) abgedichteten Druckkammer (16) mit der Unterseite des Leimwerkes (6) über eine Dichtung (31) dicht verbunden ist und daß die Druckkammerwand (21) der anderen Druckkammer (17) über eine Dichtung (30) mit der von der Leimübertragsstelle ablaufenden Fläche der Leimauftragswalze (7) verbunden ist.

4. Vorrichtung nach Anspruch 2 oder 3,
dadurch gekennzeichnet,
daß die mit der Leimauftragswalze (7) in Berührung stehende Dichtung (30) zur Aufnahme und Ableitung von Leim rinnenförmig ausgebildet ist.

5. Vorrichtung nach Anspruch 1, 2 oder 3,
dadurch gekennzeichnet,
daß das Leimwerk (6) und die Druckkammern (16, 17) zusammen oder einzeln aus- und einschiebbar ausgebildet sind.

6. Vorrichtung, nach Anspruch 1, 2 oder 3,
dadurch gekennzeichnet,
daß die an die Anpreßwalze (1) anschließende Druckkammer (17) einen höheren Druck P1 aufweist, als die andere Druckkammer (16) mit dem Druck P2.

7. Vorrichtung nach den Ansprüchen 1, 2 oder 3,
dadurch gekennzeichnet, daß die mit der Leimauftragswalze (7) zusammenarbeitende Riffelwalze (3) beabstandete Ringnuten aufweist.

## Claims

1. Machine for making cardboard corrugated on one side, comprising:
- two corrugated rolls which corrugate a web,
- a sizing unit for applying size to the corrugated web and including a size applicator roll which cooperates with one corrugated roll, a size dispenser and a size container,
- a contact roll which presses a covering web against the sized, corrugated web,
- two pressure chambers, arranged at either side of the size applicator roll and sealed by a respective one of their edges from one corrugated roll, or contact roll, and sealed by their other edges from the sizing unit,
- connections for overpressure sources on the pressure chambers, in order to press the corrugated web onto the corrugated roll using overpressure,
characterised in that
the pressure chamber walls (18, 21) of both pressure chambers (16, 17) are imperviously joined to the rear wall of the size container (9).

2. Machine for making cardboard corrugated on one side, comprising:
- two corrugated rolls which corrugate a web,
- a sizing unit for applying size to the corrugated web and including a size applicator roll which cooperates with one corrugated roll, a size dispenser and a size container,
- a contact roll which presses a covering web against the sized, corrugated web,
- two pressure chambers, arranged at either side of the size applicator roll and sealed by a respective one of their edges from one corrugated roll, or contact roll, and sealed by their other edges from the sizing unit,
- connections for overpressure sources on the pressure chambers, in order to press the corrugated web onto the corrugated roll using overpressure,
characterised in that
the pressure chamber wall (18) of one pressure chamber (16) which is sealed from the upper corrugated roll (2) is imperviously joined to the rear wall of the size container (9), whereas the pressure chamber wall (21) of the other pressure chamber (17) is joined by means of a seal (30) to the surface of the size applicator roll (7) that runs from the size application point.

3. Machine for making cardboard corrugated on one side, comprising:
- two corrugated rolls which corrugate a web,
- a sizing unit for applying size to the corrugated web and including a size applicator roll which cooperates with one corrugated roll, a size dispenser and a size container,
- a contact roll which presses a covering web against the sized, corrugated web,
- two pressure chambers, arranged at either side of the size applicator roll and sealed by a respective one of their edges from one corrugated roll, or contact roll, and sealed by their other edges from the sizing unit,
- connections for overpressure sources on the pressure chambers, in order to press the corrugated web onto the corrugated roll using overpressure,
characterised in that the pressure chamber wall (18) of one pressure chamber (16) which is sealed from the upper corrugated roll (2) is imperviously joined by means of a seal (31) to the lower face of the sizing unit (6) and that the pressure chamber wall (21) of the other pressure chamber (17) is joined by means of a seal (30) to the surface of the size applicator roll (7) that runs from the size application point.

4. Machine according to claim 2 or 3,
characterised in that the seal (30) which is in contact with the size applicator roll (7) is grooved to receive and conduct size.

5. Machine according to claim 1, 2 or 3,
characterised in that the sizing unit (6) and the pressure chambers (16, 17) are adapted to be pushed in and out together or individually.

6. Machine according to claim 1, 2 or 3,
characterised in that the pressure chamber (17) adjoining the contact roll (1) exhibits a higher pressure P1 than the other pressure chamber (16) at pressure P2.

7. Machine according to claims 1, 2 or 3,
characterised in that the corrugated roll (3) which cooperates with the size applicator roll (7) incorporates spaced annular grooves.

## Revendications

1. Dispositif pour la fabrication de carton ondulé une face, comprenant :
- deux rouleaux cannelés qui ondulent une bande de papier ;
- un mécanisme d'encollage servant à déposer de la colle sur la bande de papier ondulé, qui comprend un rouleau encolleur coopérant avec un rouleau cannelé, un élément doseur de colle et un récipient à colle ;
- un rouleau presseur qui presse une bande de revêtement contre la bande de papier encollée et ondulée
- deux chambres de pression qui sont formées de part et d'autre du rouleau encolleur et sont fermées à joint étanche sur l'un des rouleaux cannelés et respectivement sur le rouleau presseur, par leurs premiers bords, ainsi que sur le mécanisme d'encollage par leurs autres bords ;
- des raccords pour des sources de surpression prévus sur les chambres de surpression, servant à presser la bande ondulée contre le rouleau cannelé au moyen d'une surpression,
caractérisé en ce que les parois (18, 21) des deux chambres de pression (16, 17) sont réunies à joint étanche à la paroi arrière du récipient à colle (9).

2. Dispositif pour la fabrication d'un carton ondulé une face, comprenant :
- deux rouleaux cannelés qui ondulent une bande de papier ;
- un mécanisme d'encollage servant à déposer de la colle sur la bande de papier ondulé, qui comprend un rouleau encolleur coopérant avec un rouleau cannelé, un élément doseur de colle et un récipient à colle ;
- un rouleau presseur qui presse une bande de revêtement contre la bande de papier encollée et ondulée ;
- deux chambres de pression qui sont formées de part et d'autre du rouleau encolleur et sont fermées à joint étanche sur l'un des rouleaux cannelés et respectivement sur le rouleau presseur, par leurs premiers bords, ainsi que sur le mécanisme d'encollage par leurs autres bords ;
- des raccords pour des sources de surpression prévus sur les chambres de surpression, servant à presser la bande ondulée contre le rouleau cannelé au moyen d'une surpression,
caractérisé en ce que la paroi (18) de la chambre de pression (16) qui est fermée à joint étanche sur le rouleau cannelé supérieur (2) est reliée à joint étanche à la paroi arrière du récipient a colle (9) tandis que la paroi (21) de l'autre chambre de pression (17) est fermée à joint (30) sur la surface du rouleau encolleur (7) qui s'éloigne de la zone du report de la colle.

3. Dispositif pour la fabrication d'un carton ondulé une face, comprenant :
- deux rouleaux cannelés qui ondulent une bande de papier ;
- un mécanisme d'encollage servant à déposer de la colle sur la bande de papier ondulé, qui comprend un rouleau encolleur coopérant avec un rouleau cannelé, un élément doseur de colle et un récipient à colle ;
- un rouleau presseur qui presse une bande de revêtement contre la bande de papier encollée et ondulée ;
- deux chambres de pression qui sont formées de part et d'autre du rouleau encolleur et sont fermées à joint étanche sur l'un des rouleaux cannelé et respectivement sur le rouleau presseur, par leurs premiers bords, ainsi que sur le mécanisme d'encollage par leurs autres bords, des raccords pour des sources de surpression prévus sur les chambres de surpression, servant à presser la bande ondulée contre le rouleau cannelé au moyen d'une surpression,
caractérisé en ce que la paroi (18) de la çhambre de pression (16) qui est fermée à joint étanche sur le rouleau cannelé supérieur (2) est reliée à joint étanche à la face inférieure du dispositif d'encollage (6) par une garniture d'etanchéité (31) et en ce que la paroi (21) de l'autre chambre de pression (17) est reliée par une garniture d'étanchéité (30) à la surface du rouleau encolleur (7) qui s'éloigne de la zone de report de la colle.

4. Dispositif selon la revendication 2 ou 3, caractérisé en ce que la garniture d'étanchéité (30) qui est en contact avec le rouleau encolleur (7) présente la forme d'une rigole pour recevoir et évacuer de la colle.

5. Dispositif selon la revendication 1, 2 ou 3, caractérisé en ce que le dispositif d'encollage (6) et les chambres de pression (16, 17) sont conformés de manière a pouvoir être éloignées ou rapprochées en mouvement d'ensemble ou individuellement.

6. Dispositif selon la revendication 1, 2 ou 3, caractérisé en ce que la chambre de pression (17) adjacente au rouleau presseur (1) présente une plus hautre pression P1 que l'autre chambre de pression (16), qui présente la pression P2.

7. Dispositif selon la revendication 1, 2 ou 3, caractérisé en ce que le rouleau cannelé (3) qui coopère avec le rouleau encolleur (7) présente des gorges annulaires.
